# FASCICULE DE BREVET EUROPEEN

(11) **EP 0 122 844 B1**
(45) Date de publication et mention de la délivrance du brevet: **29.07.1987**
(21) Numéro de dépôt: 84400663.5
(22) Date de dépôt: 04.04.1984
(51) Int. Cl.: C21B 7/12

(54) **Dispositif de débouchage de haut-fourneau par extraction de barre**
Abstichmaschine für Hochöfen durch Ausziehen der Bohrstange
Blast furnace tapping apparatus by withdrawing the tapping bar

(30) Priorité: 12.04.1983 FR 8305962
(43) Date de publication de la demande: 24.10.1984
(73) Titulaire: SOCIETE LORRAINE ET MERIDIONALE DE LAMINAGE CONTINU - SOLMER, F-92800 Puteaux (FR)
(72) Inventeur: Marinello, Bernard, F-13800 Istres (FR); Zurdo, Christian, F-13500 Martigues (FR); Bohr, Hubert, F-13140 Miramas (FR); Glarey, François, F-13800 Istres (FR); Gouriou, Michel, F-13140 Miramas (FR)
(74) Mandataire: Hasenrader, Hubert

## Description

L'invention concerne un dispositif d'extraction de barre.

On sait que le débouchage du trou de coulée d'un haut-fourneau comprend souvent l'utilisation d'une barre perdue traversant le bouchon, et mise en place généralement à l'aide d'une perforatrice pneumatique. Il s'agit d'extraire cette barre, pour dégager le trou de coulée, et on emploie jusqu'à présent des dispositifs de retrait spéciaux. Ces dispositifs présentent l'inconvénient de constituer des machines à part entière, qui s'ajoutent à celles déjà nécessaires (perforatrices, boucheuses) et encombrent la halle de coulée.

D'autre part, les dispositifs de retrait connus comportent des mors pour saisir la barre. Afin que la barre soit bien maintenue dans les mors, il est nécessaire de procéder à un usinage partiel préalable de celle-ci : cela entraîne une intervention manuelle du personnel.

Le but de l'invention est de procéder à un débouchage par un moyen exempt des inconvénients précités.

Le moyen conforme à l'invention tient dans un. dispositif d'extraction de barre, comprenant : un bâti, un moyen de fixation du bâti sur une machine de support mobile au moins sensiblement dans les deux directions de l'axe de la barre, un moyen de coincement de la barre comportant un trou de diamètre fixé supérieur à celui de la barre, formé dans une pièce basculante articulée sur un axe du bâti. La mobilité du moyen de fixation coopére avec le moyen de coincement basculant pour opérer le coincement de la bare par basculement relatif du trou par rapport à la barre.

Avantageusement, la pièce basculante est articulée sur un axe horizontal du bâti.

Avantageusement, la pièce basculante est suspendue par gravité à un axe horizontal du bâti. Avantageusement, la pièce basculante comporte un avant trou conique.

Avantageusement, la pièce basculante comporte une butée arrière coopérant avec le trou pour le coincement de la barre.

Avantageusement, le dispositif comporte un bouclier de protection.

Le dispositif de l'invention est tout particulièrement destiné à s'adapter au nez d'une machine à boucher.

Il est à noter qu'on connaît par le document GB-A-1503660, dans le domaine technique des perforatrices, une machine comprenant un bâti, un moyen de fixation, et un moyen de coincement d'un forêt, comportant un trou pour le passage du forêt, formé dans une pièce basculante articulée sur un axe horizontal du bâti. Mais le coincement s'opère par la coopération d'une came commandée et d'un bloc à ouverture en V. Il s'agit donc d'un trou à section réglable qu' on restreint suffisamment pour serrer le forêt. On n'immobilise pas le forêt par coincement par basculement.

L'invention sera mieux comprise grâce à la description suivante d'un mode particulier de réalisation. Il sera fait référence aux dessins annexés sur lesquels :
la figure 1 est une vue schématique du nez d'une machine à boucher classique.
les figures 2 et 3 représentent le dispositif de l'invention monté sur le nez de la boucheuse lors des phases repectives d'approche et de retrait de 1 barre.
les figures 4 et 5 sont respectivement des vues de face et de dessus du dispositif de l'invention.
les figures 6, 7, 8 sont respectivement des vues de côté de certains éléments du dispositif de l'invention.
La figure 1 montre le nez 1 d'une machine à boucher classique, telle que celle commercialisée par la société luxembourgeoise Paul WURTH. Le nez 1 de la machine à boucher comprend l'allonge cylindrique 2 qui se raccorde par la bouche conique 3 à la chambre cylindrique à argile 4, de diamètre supérieur à celui de l'allonge. Une oreille verticale-5 sur la bouche sert à la manutention.
La figure 2 montre le bas du haut-fourneau 6, le bain de fonte liquide 7, la barre à extraire 8 orientée en légère oblique au dessus de l'horizontale.

Le dispositif d'extraction de barre 9 comporte un bâti 10, un moyen de fixation 11 du bâti sur le nez de la machine à boucher, et un moyen de coincement 12 de la barre.

Le bâti 10 se compose essentiellement d'un bras 13 muni à une extrémité d'une fourche 14 qui peut venir s'articuler sur l'oreille 5 du nez de la boucheuse grâce à une goupille.

Le bras 13 comporte vers le milieu un trou 15 permettant le passage d'une goupille 16 sur laquelle pivote la fourche 17 d'un collier 18. Trois pattes 19 sont soudées sur l'avant du collier 18 et permettent d'insérer par le haut une plaque de poussée rectangulaire 20. Quand le dispositif 9 est fixé sur le nez 1 de la boucheuse, le collier 18 enserre la bouche 3 et la plaque de poussée 20 protège l'extrémité de l'allonge 2.

L'extrémité du bras 13 opposée à la fourche 14 porte également une fourche 21 permettant le passage d'une goupille 22 sur laquelle s'articule le moyen de coincement 12. Celui-ci comporte une plaque 23 percée d'un trou cylindrique 24. Un avant-trou conique 25 précède le trou 24, tandis qu'une butée arrière 26 prolonge le trou à sa partie supérieure. La plaque 23 peut basculer librement vers l'avant, mais est bloquée vers l'arrière par l'arrêtoir 27.

La partie avant du dispositif 9 porte un bouclier de protection 28 fixé obliquement par des étais triangulaires 29 sur la fourche 21 et ne servant qu'en cas de non-arrêt de la machine pour éviter d'abimer le placage du trou de coulée.

Le bras 13 porte une oreille de manutention 30.

L'utilisation du dispositif de l'invention se déroule comme suit :
On monte sur l'avant de la boucheuse le collier 18, puis la plaque de poussée 20. On monte le bras 13 qu'on assemble à la boucheuse et au collier. On monte enfin, la plaque 23 qui est suspendue verticalement.

On tourne la machine vers le trou de coulée, et on l'avance dans la direction indiquée par la flèche 31 (fig. 2). La barre 8 s'engage dans l'avant-trou conique 25, puis dans le trou 24 et son prolongement 26 et vient éventuellement buter contre la plaque de poussée 20.

On recule alors la boucheuse dans la direction contraire indiquée par la flèche 32 (fig. 3). La pièce de coincement 12 bascule et vient coincer la barre entre la partie avant inférieure du trou 24 et le prolongement arrière 26. La lente poursuite de recul de la boucheuse entraîne l'extraction de la barre 8, et, la fonte du haut-fourneau peut couler dès la sortie de la barre.

L'ensemble du dispositif est facile à manipuler ; son poids est de l'ordre d'une centaine de kilogrammes, et son encombrement de 760 x 600 x 350 mm³ dans un exenple de réalisation.

Afin d'assurer une bonne saisie de la barre 8, d'un diamètre de 50 mm par exemple, le diamètre du trou 24 est de 60 à 65 mm pour laisser un jeu suffisant pour un engagement correct de la barre.

Pour tenir compte du fait que la barre a tendance à fléchir avec la chaleur, l'axe du trou 24 de la pièce 12 est plus bas de 10 mm que l'axe de l'allonge 2.

On notera aussi que le basculement et le coincement de la barre sont automatiques étant donné l'inclinaison de la machine.

La pièce 26 a été prévue pour mieux maintenir la barre dans le trou 24. Toutefois, si on ne veut pas récupérer la barre, afin d'éviter la manutention d'une pièce chauffée au rouge, la pièce 26 peut être supprimée. Le diamètre du trou est alors de 65 mm de préférence à 60 mm, et la barre est perdue : elle peut tomber, après extraction, dans la rigole située près de la machine à boucher, et disparaître dans la fonte liquide qui s'écoule.

## Revendications

1. Dispositif d'extraction de barre (8) du type qui comprend :
un bâti (10),
un moyen de fixation (18, 14) du bâti sur une machine de support mobile au moins dans les deux directions (31, 32) de l'axe de la barre (8),
un moyen de coincement (12) de la barre (8), comportant un trou (24) pour le passage de la barre. formé dans une pièce basculante (12, 23) articulée sur un axe (22) du bâti (10), caractérisé en ce que le trou (24) est de diamètre fixé supérieur à celui de la barre (8), et la mobilité du moyen de fixation (18, 14) coopère avec le moyen de coincement (12) basculant pour opérer le coincement de la barre (8) par basculement relatif du trou (24) par rapport à la barre (8).

2. Dispositif selon la revendication 1, caractérisé en ce que la pièce basculante (12, 23) est articulée sur un axe horizontal (22) du bâti (10).

3. Dispositif selon selon l'une quelconque des revendications 1 ou 2, caractérisé en ce que la pièce basculante (12, 23) est suspendue par gravité à un axe horizontal (22) du bâti (10).

4. Dispositif selon l'une quelconque des revendications 1 à 3, caractérisé en ce que la pièce basculante (12, 23) comporte un avant-trou conique (25).

5. Dispositif selon l'une quelconque des revendications 1 à 4, caractérisé en ce que la pièce basculante (12, 23) comporte une butée arrière (26) coopérant avec le trou (24) pour le coincement de la barre (8).

6. Dispositif selon l'une quelconque des revendications 1 à 5, caractérisé en ce qu'il comporte un bouclier de protection.

7. Dispositif selon l'une quelconque des revendications 1 à 6, caractérisé en ce qu'il s'adapte au nez (1) de la machine à boucher prévue pour le haut-fourneau.

## Claims

1. Device for extracting a bar (8) of the type comprising :
a frame (10)
means (18, 14) for securing the frame on a supporting machine movable at least in the two directions (31, 32) of the axis of the bar (8),
means (12) for wedging in the bar (8), comprising a hole (24) to allow the bar through, said hole being formed in a pivotal part (12, 33) hinged on a pin (22) of the frame (10), characterized in that the hole (24) has a set diameter greater than that of the bar (8), and the mobility of the securing means (18, 24) cooperates with the pivotal wedging means (12) in order to wedge the bar (8) in position by relative pivoting movement of the hole (24) with respect to the bar (8).

2. Device according to claim 1, characterized in that the pivotal part (12, 23) is hinged on a horizontal pin (22) of the frame (10).

3. Device according to any one of claims 1 or 2, characterized in that the pivotal part (12, 23) is suspended by gravity on a horizontal pin (22) of the frame (10).

4. Device according to any one of claims 1 to 3, characterized in that the pivotal part (12, 23) comprises a conical pilot hole (25).

5. Device according to any one of claims 1 to 4, characterized in that the pivotal part (12, 23) comprises a rear abutment (26) which cooperate with the hole (24) for wedging the bar (8) in position.

6. Device according to any one of claims 1 to 5, characterized in that it comprises a protective shield.

7. Device according to any one of claims 1 to 6, characterized in that it is adaptable on the nose

(1) of the plugging gun provided for the blast furnace.

## Patentansprüche

1. Vorrichtung zum Herausziehen einer Stange (8) mit:
einem Rahmengestell (10),
Befestigungsmittel (14, 18) für das Rahmengestell auf einer Trägermaschine, die mindestens in den beiden Achsrichtungen (31, 32) der Stange (8) beweglich ist,
einem Klemmorgan (12) für die Stange (8), mit einer Öffnung (24) für den Durchgang der Stange, das in einem schwenkbaren, an einer Achse (22) des Rahmengestells (10) angelenkten Stück ausgebildet ist, dadurch gekennzeichnet, daß die Öffnung (24) einen bestimmten Durchmesser hat, der größer als der der Stange (8) ist und daß die Beweglichkeit des Befestigungsmittels (14, 18) mit dem schwenkbaren Klemmorgan (12) zusammenwirkt, um die Klemmung der Stange (8) durch Relativverschwenkung der Öffnung (24) im Verhältnis zur Stange (8) zu bewirken.

2. Vorrichtung nach Anspruch 1, dadurch gekennzeichnet, daß das verschwenkbare Stück (12, 23) an einer horizontalen Achse (22) des Rahmengestells (10) angelenkt ist.

3. Vorrichtung nach einem der Ansprüche 1 oder 2, dadurch gekennzeichnet, daß das schwenkbare Stück (12, 23) durch die Schwerkraft an eine horizontale Achse (22) des Rahmengestells (10) aufgehangen ist.

4. Vorrichtung nach einem der Ansprüche 1 bis 3, dadurch gekennzeichnet, daß das schwenkbare Stück (12, 23) ein konisches Vorloch (25) aufweist.

5. Vorrichtung nach einem der Ansprüche 1 bis 4, dadurch gekennzeichnet, daß das schwenkbare Stück (12, 23) einen hinteren Anschlag (26) aufweist, der mit der Öffnung (24) zusammenwirkt, um die Stange (8) einzuklemmen.

6. Vorrichtung nach einem der Ansprüche 1 bis 5, dadurch gekennzeichnet, daß sie ein Sicherheitsschild aufweist.

7. Vorrichtung nach einem der Ansprüche 1 bis 6, dadurch gekennzeichnet, daß sie sich an die Nasen (1) der Verschließmaschine für den Hochofen anpaßt.
